# EUROPÄISCHE PATENTSCHRIFT

(11) **EP 4 375 459 B1**
(45) Veröffentlichungstag und Bekanntmachung des Hinweises auf die Patenterteilung: **18.06.2025**
(21) Anmeldenummer: 23212672.2
(22) Anmeldetag: 28.11.2023
(51) Int. Cl.: E05B 47/00, E05F 15/00, E05C 17/00, E05C 17/56

(54) **FESTSTELLANLAGE**
HOLD OPEN INSTALLATION
INSTALLATION DE MAINTIEN OUVERT

(30) Priorität: 28.11.2022 DE 102022212732
(43) Veröffentlichungstag der Anmeldung: 29.05.2024
(73) Patentinhaber: GEZE GmbH, 71229 Leonberg (DE)
(72) Erfinder: Hucker, Matthias, 76359 Marxzell (DE); Böhm, Dominik, 71254 Ditzingen (DE)
(74) Vertreter: Witte, Weller & Partner Patentanwälte mbB

(56) Entgegenhaltungen:
- EP-B1- 3 508 675
- CN-B- 110 359 792
- US-A- 3 771 823
- US-A- 3 777 423

## Beschreibung

Die Erfindung betrifft eine Feststellanlage zum Feststellen eines geöffneten Flügels einer Tür, eines Fensters oder dergleichen, mit einer bestrombaren Spule, die dazu vorgesehen ist, im bestromten Zustand ein automatisches Schließen des Flügels durch einen mit dem Flügel verbundenen Antrieb zu blockieren, und einem Versorgungsspannungseingang für die Spule.

Feststellanlagen sind dafür vorgesehen, einen Flügel in einer geöffneten Stellung zu halten und bedarfsweise aus der gehaltenen Stellung wieder freizugeben. Eine bekannte Feststellanlage ist beispielsweise in der US3777423A beschrieben. Dabei sind herkömmliche Feststellanlagen üblicherweise für eine definierte, am Versorgungsspannungseingang anliegende Versorgungsspannung, beispielsweise 24V DC, ausgelegt, für welche der durch die Spule fließende Strom einem definierten, vorgegebenen Wert innerhalb des Nennbetriebsbereichs der Spule entspricht. Wird die Feststellanlage hingegen mit einer zu hohen Versorgungsspannung betrieben, beispielsweise 48V DC, kann die Spule aufgrund des höheren Stroms überlastet werden und zum manuellen Schließen des Flügels können dann hohe Momente außerhalb des zulässigen Normbereichs erforderlich sein. Im schlimmsten Fall kann die Überlastung auch zum Durchbrennen der Spule und somit zu irreversiblen Schäden an der Feststellanlage führen. Andererseits kann bei einer zu geringen Versorgungsspannung, beispielsweise 12V DC, die Feststellanlage gegebenenfalls nicht das zum Feststellen des Flügels benötigte Ausrückmoment bereitstellen.

Der Erfindung liegt daher die Aufgabe zugrunde, eine Feststellanlage zu schaffen, welche auch über einen weiten Bereich der am Versorgungsspannungseingang anliegenden Versorgungsspannung ihre Funktion zuverlässig ausübt.

Diese Aufgabe wird durch eine Feststellanlage mit den Merkmalen des Anspruchs 1 gelöst, und insbesondere durch eine elektronische Steuereinrichtung, die dazu ausgebildet ist, beim Einschalten eine an dem Versorgungsspannungseingang anliegende Versorgungspannung zu messen und den durch die Spule fließenden Strom auf einen vorgegebenen Wert zu regeln, wobei zur Stromregelung der durch die Spule fließende Strom gemessen wird, und wobei der Startwert der Stromregelung in Abhängigkeit von der gemessenen Versorgungsspannung bestimmt wird.

Eine normgerechte Haltefunktion der Feststellanlage erfordert, dass sich durch den durch die Spule fließenden Strom ein Haltemoment der Feststellanlage einstellt, welches das Schließmoment des Antriebs um 40Nm bis 120Nm übersteigt. Dadurch kann der Flügel zuverlässig in seiner geöffneten Position gehalten werden, wobei es einem Bediener möglich ist, manuell bzw. durch eigene Kraftaufbringung die resultierende Haltekraft der Feststellanlage zu überwinden und den Flügel zu schließen. Da das Haltemoment der Feststellanlage äußerst sensitiv dem durch die Spule fließenden Strom folgt, ist es für die normgerechte Haltefunktion besonders entscheidend, dass im Betrieb der Feststellanlage der durch die Spule fließende Strom konstant ist und in seiner Stromstärke dem vorgegebenen Wert entspricht, welcher je nach notwendigem Haltemoment unterschiedlich sein kann.

Hinsichtlich der vorstehenden Anforderungen erfüllt die erfindungsgemäße Feststellanlage mehrere Funktionen:
Da die Feststellanlage beim Einschalten mittels der elektronischen Steuereinrichtung für beliebige Werte der Versorgungsspannung den durch die Spule fließenden Strom jeweils auf den vorgegebenen Wert regelt, kann die Feststellanlage auch bei über einen weiten Bereich verschiedenen Versorgungsspannungen, insbesondere in einem 12V DC Netz oder 48V DC Netz, zuverlässig betrieben werden.

Ferner werden aufgrund der Regelung des durch die Spule fließenden Stroms Schwankungen der an dem Versorgungsspannungseingang anliegenden Versorgungsspannung, wie sie in Gebäudenetzen aufgrund anderweitiger Schalthandlungen auftreten können, ausgeregelt.

Außerdem werden durch die Stromregelung Parameteränderungen, insbesondere Änderungen des ohmschen Spulenwiderstands infolge einer Erwärmung aufgrund des durch die Spule fließenden Stroms, ausgeglichen.

Die beiden letzten Regeleingriffe stellen Szenarien dar, die insbesondere nach Inbetriebnahme, insbesondere im Betrieb der Feststellanlage, den durch die Spule fließenden Strom mit konstantem, vorgegebenem Wert ermöglichen.

Vorteilhafte Ausgestaltungen der Erfindung sind in den Unteransprüchen, der Figurenbeschreibung und der Zeichnung beschrieben.

Gemäß einer Ausführungsform der Erfindung kann ein Spannungsteiler vorgesehen sein, der die an dem Versorgungsspannungseingang anliegende Versorgungsspannung direkt abgreift. Die elektronische Steuereinrichtung kann dann dazu ausgebildet sein, beim Einschalten die an dem Versorgungsspannungseingang anliegende Versorgungspannung mittels des Spannungsteilers zu messen. Dadurch kann die an dem Versorgungsspannungseingang anliegende Versorgungsspannung grundsätzlich sowohl in einem unbestromten, als auch in einem bestromten Zustand der Spule gemessen werden. Die Messung in einem unbestromten Zustand bietet den besonderen Vorteil, dass beim Einschalten der Feststellanlage die Gefahr einer Überlastung der Spule infolge eines zu hohen Stroms, der bei der Messung im bestromten Zustand durch die Spule fließen könnte, reduziert wird.

Alternativ kann die elektronische Steuereinrichtung dazu ausgebildet sein, beim Einschalten die Spule zu bestromen und die an dem Versorgungsspannungseingang anliegende Versorgungspannung anhand des beim Einschalten und vor dem Start der Stromregelung durch die Spule fließenden Stroms zu messen. Dies erlaubt einen einfachen und kostengünstigen Aufbau der Feststellanlage, da zur Messung der an dem Versorgungsspannungseingang anliegenden Versorgungspannung kein zusätzlicher Spannungsteiler notwendig ist.

Bevorzugt ist ein mit der Spule in Reihe geschalteter Messwiderstand vorgesehen und die elektronische Steuereinrichtung dazu ausgebildet, den durch die Spule fließenden Strom mittels des Messwiderstands zu messen. Hierdurch kann ein einfacher Aufbau der Stromregelung realisiert werden.

Gemäß einer weiteren Ausführungsform ist ein Parametereingang vorgesehen und die elektronische Steuereinrichtung dazu ausgebildet, den vorgegebenen Wert über den Parametereingang einzustellen. Dadurch kann auf einfache und schnelle Weise der vorgegebene Wert verändert werden. Dies kann insbesondere dann notwendig sein, wenn Antriebe mit unterschiedlichen Schließmomenten jeweils mit einer erfindungsgemäßen Feststellanlage bestückt werden sollen. Durch die jeweilige Einstellung des vorgegebenen Werts kann das jeweils entsprechende notwendige Haltemoment der Feststellanlage eingestellt werden.

Vorzugsweise umfasst die Feststellanlage ein elektronisches Schaltelement, insbesondere einen Feldeffekttransistor, wobei die elektronische Steuereinrichtung dazu ausgebildet ist, das elektronische Schaltelement mit einem pulsweitenmodulierten, einen Tastgrad aufweisenden Signal anzusteuern und durch Anpassung des Tastgrads des pulsweitenmodulierten Signals den durch die Spule fließenden Strom auf den vorgegebenen Wert zu regeln. Die Kombination aus dem elektronischen Schaltelement und dessen Ansteuerung mittels des pulsweitenmodulierten Signals erlaubt eine einfache, aber zugleich schnelle, genaue und verlustarme Regelung des durch die Spule fließenden Stroms.

Eine Weiterbildung sieht vor, dass der Startwert der Stromregelung einem Start-Tastgrad des pulsweitenmodulierten Signals entspricht, der zu der gemessenen Versorgungsspannung in einer in einem Speicher, insbesondere der elektronischen Steuereinrichtung, gespeicherten Lookup-Tabelle hinterlegt ist. Alternativ oder zusätzlich kann der Start-Tastgrad durch die elektronische Steuereinrichtung aus der gemessenen Versorgungsspannung berechnet werden.

Bei einer anderen Ausführungsform ist vorgesehen, dass die elektronische Steuereinrichtung dazu ausgebildet ist, zur Anpassung des Tastgrads des pulsweitenmodulierten Signals den durch die Spule fließenden Strom mit dem vorgegebenen Wert zu vergleichen und den Tastgrad des pulsweitenmodulierten Signals in Abhängigkeit des Vergleichs anzupassen, um den durch die Spule fließenden Strom auf den vorgegebenen Wert zu regeln. Insbesondere ist die elektronische Steuereinrichtung dazu ausgebildet, den Tastgrad des pulsweitenmodulierten Signals zu verringern, falls der durch die Spule fließende Strom größer als der vorgegebenen Wert ist, und den Tastgrad des pulsweitenmodulierten Signals zu erhöhen, falls der durch die Spule fließende Strom kleiner als der vorgegebenen Wert ist.

Vorzugsweise ist in der elektronischen Steuereinrichtung ein voreingestellter Tastgrad hinterlegt und die elektronische Steuereinrichtung ist dazu ausgebildet, beim Einschalten und vor dem Start der Stromregelung das elektronische Schaltelement mit dem pulsweitenmodulierten Signal mit dem voreingestellten Tastgrad anzusteuern. Bevorzugt beträgt der voreingestellte Tastgrad höchstens 50%. Dadurch kann verhindert werden, dass bei hohen Versorgungsspannungen der beim Einschalten und vor dem Start der Stromregelung durch die Spule fließende Strom die Spule überlastet.

Bevorzugt umfasst die elektronische Steuereinrichtung zur Regelung des durch die Spule fließenden Stroms eine PID-Regelung. Dadurch kann vorteilhafterweise die Regelabweichung minimiert werden.

Allgemein kann die Spule als Teil eines Elektromagneten ausgeführt sein, welcher dazu vorgesehen ist, in dem bestromten Zustand der Spule einen in einer Gleitschiene geführten Gleitstein des Antriebs zu blockieren, um ein automatisches Schließen des Flügels zu blockieren.

Die Spule kann beispielsweise aber auch als Teil eines elektrohydraulischen Ventils ausgeführt sein, welches dazu vorgesehen ist, in dem bestromten Zustand der Spule eine geschlossene Ventilstellung einzunehmen, um einen Hydraulikkreislauf in dem Antrieb zu unterbrechen, um ein automatisches Schließen des Flügels zu blockieren.

Vorzugsweise kann die Feststellanlage für eine Versorgungspannung in einem Spannungsbereich von 10V DC bis 70V DC, insbesondere 20V DC bis 56V DC, ausgelegt und die elektronische Steuereinrichtung dazu ausgebildet sein, den durch die Spule fließenden Strom für jede Versorgungsspannung innerhalb des Spannungsbereichs auf den vorgegebenen Wert zu regeln. Hierdurch werden alle gängigen Versorgungsspannungen in der Gebäudetechnik abgedeckt.

Insbesondere kann der vorgegebene Wert innerhalb eines Strombereichs von 20mA DC bis 100mA DC, insbesondere 30mA DC bis 80mA DC, liegen. Diese Werte haben sich als besonders geeignet zum Betrieb der erfindungsgemäßen Feststellanlage herausgestellt.

Ferner betrifft die vorliegende Erfindung eine Tür, ein Fenster oder dergleichen, mit einem Flügel, einem Antrieb zum automatischen Schließen des Flügels und einer erfindungsgemäßen Feststellanlage.

Außerdem betrifft die Erfindung ein Verfahren zum Feststellen eines geöffneten Flügels einer Tür, eines Fensters oder dergleichen mittels einer Feststellanlage, wobei die Feststellanlage umfasst: eine bestrombare Spule, die dazu vorgesehen ist, im bestromten Zustand ein automatisches Schließen des Flügels durch einen mit dem Flügel verbundenen Antrieb zu blockieren, einen Versorgungsspannungseingang für die Spule, und eine elektronische Steuereinrichtung. Kennzeichnend ist für das Verfahren, dass die elektronische Steuereinrichtung die folgenden Schritte durchführt: Messung der an dem Versorgungsspannungseingang anliegenden Versorgungsspannung beim Einschalten, Regelung des durch die Spule fließenden Stroms auf den vorgegebenen Wert, wobei zur Stromregelung der durch die Spule fließende Strom gemessen wird, und wobei der Startwert der Stromregelung in Abhängigkeit von der gemessenen Versorgungsspannung bestimmt wird.

Es versteht sich, dass die vorteilhaften Ausgestaltungen der erfindungsgemäßen Feststellanlage, wonach die elektronische Steuereinrichtung dazu ausgebildet ist, eine bestimmte Aktion durchzuführen, in analoger Weise für das erfindungsgemäße Verfahren gelten, welches von der elektronischen Steuereinrichtung durchgeführt wird.

Die Erfindung wird im Folgenden beispielhaft unter Bezugnahme auf die Zeichnung beschrieben. Es zeigt schematisch
- Fig. 1: eine schaltungstechnische Darstellung einer erfindungsgemäßen Feststellanlage.

In Fig. 1 ist eine schematische schaltungstechnische Realisierung einer Feststellanlage 11 zum Feststellen eines geöffneten Flügels einer Tür, eines Fensters oder dergleichen, mit einer bestrombaren Spule 13, einem Versorgungsspannungseingang 15 für die Spule 13 und einer elektronischen Steuereinrichtung 17 dargestellt. Ferner umfasst die Feststellanlage 11 einen Messwiderstand 21, welcher mit der Spule 13 in Reihe geschaltet ist, sowie einen Parametereingang 23. Außerdem enthält die die Feststellanlage 11 ein elektronisches Schaltelement 25, das von der elektronischen Steuereinrichtung 17 mittels eines pulsweitenmodulierten Signals ansteuerbar ist, um den durch die Spule 13 fließenden Strom auf einen vorgegebenen Wert zu regeln. Des Weiteren ist eine Platine 27 dargestellt, auf welcher die elektronische Steuereinrichtung 17, das elektronische Schaltelement 25 und der Messwiderstand 21 angeordnet sind. Zur eigenen Leistungsversorgung besitzt die elektronische Steuereinrichtung 17 einen Leistungseingang 29, welcher mit dem Versorgungsspannungseingang 15 verbunden ist. Die an dem Versorgungsspannungseingang 15 anliegende, grundsätzlich höhere Versorgungsspannung wird zur Leistungsversorgung lediglich der elektronischen Steuereinrichtung 17 mittels eines Spannungswandlers auf deren Nennbetriebsspannung gewandelt. Insbesondere können dazu bekannte Schaltregler oder Linearregler eingesetzt werden, welche für verschiedene Eingangsspannungen eine definierte Ausgangsspannung von zum Beispiel 3,3V DC oder 5V DC als Nennbetriebsspannung bereitstellen können. Alternativ kann die elektronische Steuereinrichtung 17 aber auch von einem anderen Versorgungsnetz als dem der an dem Versorgungsspannungseingang 15 anliegenden Versorgungspannung versorgt werden.

Beim Einschalten der Feststellanlage 11 wird zuerst eine an dem Versorgungsspannungseingang 15 anliegende Versorgungsspannung gemessen.

Hierzu steuert die elektronische Steuereinrichtung 17 das elektronische Schaltelement 25 über einen Signalausgang 31 mit einem pulsweitenmodulierten Signal mit einem voreingestellten Tastgrad an, sodass sich ein Stromfluss durch die Spule 13 einstellt. Der durch die Spule 13 fließende Strom erzeugt an dem Messwiderstand 21 einen Spannungsabfall, welcher von der elektronischen Steuereinrichtung 17 über einen Messeingang 19 erfasst wird. Würde der voreingestellte Tastgrad 100% betragen, entspräche der Spannungsabfall am Messwiderstand 21 im stationären Zustand der Spule 13 zumindest näherungsweise der am Versorgungsspannungseingang 15 anliegenden Versorgungsspannung. Ist die Feststellanlage 11 beispielsweise auf eine nominale Spannung von 24V DC ausgelegt und wird die Feststellanlage 11 aber an eine Versorgungsspannung von 48V DC angeschlossen, kann die Spule 13 bei einem voreingestellten Tastgrad von 100% aufgrund des mit der höheren Spannung verbundenen höheren Stroms überlastet werden. Um dies zu verhindern, wird ein voreingestellter Tastgrad von lediglich 50% oder geringer, beispielsweise 25%, verwendet, so dass der durch die Spule 13 fließende Strom allenfalls dem bei der nominalen Spannung von 24V DC durch die Spule 13 fließenden Strom entspricht. Bei einem Tastgrad von 20% beträgt im stationären Zustand der Spule 13 der Spannungsabfall am Messwiderstand 21 zumindest näherungsweise ein Viertel der Versorgungsspannung. Unter Berücksichtigung des voreingestellten Tastgrads des zur Ansteuerung des elektronischen Schaltelements 25 verwendeten pulsweitenmodulierten Signals bestimmt die elektronische Steuereinrichtung 17 basierend auf dem erfassten Spannungsabfall an dem Messwiderstand 21 sowie den übrigen, der elektronischen Steuereinrichtung 17 bekannten Schaltungsparametern die am Versorgungsspannungseingang 15 anliegende Versorgungsspannung.

Alternativ kann die am Versorgungsspannungseingang 15 anliegende Versorgungsspannung von der elektronischen Steuereinrichtung 17 auch mittels eines Spannungsteilers gemessen werden, welcher die an dem Versorgungsspannungseingang 15 anliegende Versorgungsspannung direkt abgreift (nicht dargestellt).

Anschließend erfolgt eine Regelung des durch die Spule 13 fließenden Stromes auf den vorgegebenen Wert, der produktionsseitig vorbelegt sein kann und durch Anlegen eines entsprechenden Signals am Parametereingang 23, mit welchem ein weiterer Eingang 33 der elektronischen Steuereinrichtung 17 verbunden ist, von der elektronischen Steuereinrichtung 17 auf einen anderen Wert eingestellt werden kann.

Für den an die Messung der Versorgungsspannung anschließenden Start der Regelung des durch die Spule 13 fließenden Stroms muss die elektronische Steuereinrichtung 17 zunächst einen Startwert für die Stromregelung bestimmen, welcher einem Start-Tastgrad des pulsweitenmodulierten Signals entspricht.

Hierzu entnimmt die elektronische Steuereinrichtung 17 einer in einem Speicher, insbesondere der elektronischen Steuereinrichtung 17, gespeicherten Lookup-Tabelle den Start-Tastgrad des pulsweitenmodulierten Signals, der zu der am Versorgungsspannungseingang 15 anliegenden, durch die vorhergehende Messung ermittelten Versorgungsspannung in der Lookup-Tabelle hinterlegt ist. Alternativ oder zusätzlich kann die elektronische Steuereinrichtung 17 den Start-Tastgrad der Stromregelung auch aus der gemessenen Versorgungsspannung berechnen. Ist die Feststellanlage 11 beispielsweise auf eine nominale Spannung von 24V DC ausgelegt, kann der Start-Tastgrad beispielsweise 45% betragen. Wird dieselbe Feststellanlage 11 beispielsweise in einem 12V DC bzw. einem 48V DC Netz betrieben, bestimmt die elektronische Steuereinrichtung 17 einen Startwert der Stromregelung, der einem Start-Tastgrad des pulsweitenmodulierten Signals von beispielsweise 90% bzw. 22,5% entspricht. Nach der Ermittlung des Start-Tastgrads steuert die elektronische Steuereinrichtung 17 zum Start der Stromregelung das elektronische Schaltelement 25 mit dem dem Start-Tastgrad entsprechend pulsweitenmodulierten Signal an.

Danach, d.h. nach dem Start der Stromregelung, misst die elektronische Steuereinrichtung 17 mittels des Messwiderstands 21 über den Messeingang 19 regelmäßig den durch die Spule 13 fließenden Strom, um den Strom auf den vorgegebenen Wert zu regeln.

Dazu umfasst die elektronische Steuereinrichtung 17 eine PID-Regelung, welcher sie eine Regelabweichung aus dem gemessen Stromwert und dem vorgegebenen Wert zuführt, wobei der Regelkreis durch eine Rückführung des gemessenen Stromwerts geschlossen ist. Basierend auf der vom PID-Regler ausgegebenen Stellgröße passt die elektronische Steuereinrichtung 17 den Tastgrad des pulsweitenmodulierten Signals entsprechend an. Daraufhin misst die elektronische Steuereinrichtung 17 wieder den durch die Spule 13 fließenden Strom und führt die aus dem vorgegebenen Wert und dem rückgeführten aktuell gemessenen Stromwert gebildete Regelabweichung erneut der PID-Regelung zu. Infolge eines Kreislaufs der vorstehenden Schritte regelt die elektronische Steuereinrichtung 17 den Strom auf den vorgegebenen Wert.

### Bezugszeichenliste

- 11: Feststellanlage
- 13: Spule
- 15: Versorgungsspannungseingang
- 17: elektronische Steuereinrichtung
- 19: Messeingang
- 21: Messwiderstand
- 23: Parametereingang
- 25: elektronisches Schaltelement
- 27: Platine
- 29: Leistungseingang
- 31: Signalausgang
- 33: weiterer Eingang

## Patentansprüche

1. Feststellanlage (11) zum Feststellen eines geöffneten Flügels einer Tür, eines Fensters oder dergleichen, mit
einer bestrombaren Spule (13), die dazu vorgesehen ist, im bestromten Zustand ein automatisches Schließen des Flügels durch einen mit dem Flügel verbundenen Antrieb zu blockieren, und
einem Versorgungsspannungseingang (15) für die Spule (13), **gekennzeichnet durch**
eine elektronische Steuereinrichtung (17), die dazu ausgebildet ist, beim Einschalten eine an dem Versorgungsspannungseingang (15) anliegende Versorgungspannung zu messen und den **durch** die Spule (13) fließenden Strom auf einen vorgegebenen Wert zu regeln, wobei zur Stromregelung der **durch** die Spule (13) fließende Strom gemessen wird, und wobei der Startwert der Stromregelung in Abhängigkeit von der gemessenen Versorgungsspannung bestimmt wird.

2. Feststellanlage (11) nach Anspruch 1,
**dadurch gekennzeichnet,**
**dass** ein Spannungsteiler vorgesehen ist, der die an dem Versorgungsspannungseingang (15) anliegende Versorgungsspannung direkt abgreift, und die elektronische Steuereinrichtung (17) dazu ausgebildet ist, beim Einschalten die an dem Versorgungsspannungseingang (15) anliegende Versorgungspannung mittels des Spannungsteilers zu messen.

3. Feststellanlage (11) nach Anspruch 1,
**dadurch gekennzeichnet,**
**dass** die elektronische Steuereinrichtung (17) dazu ausgebildet ist, beim Einschalten die Spule (13) zu bestromen und die an dem Versorgungsspannungseingang (15) anliegende Versorgungspannung anhand des beim Einschalten und vor dem Start der Stromregelung durch die Spule (13) fließenden Stroms zu messen.

4. Feststellanlage (11) nach einem der vorstehenden Ansprüche,
**dadurch gekennzeichnet,**
**dass** ein mit der Spule (13) in Reihe geschalteter Messwiderstand (21) vorgesehen ist und die elektronische Steuereinrichtung (17) dazu ausgebildet ist, den durch die Spule (13) fließenden Strom mittels des Messwiderstands (21) zu messen.

5. Feststellanlage (11) nach einem der vorstehenden Ansprüche,
**dadurch gekennzeichnet,**
**dass** ein Parametereingang (23) vorgesehen ist und die elektronische Steuereinrichtung (17) dazu ausgebildet ist, den vorgegebenen Wert über den Parametereingang (23) einzustellen.

6. Feststellanlage (11) nach einem der vorstehenden Ansprüche,
**dadurch gekennzeichnet,**
**dass** ein elektronisches Schaltelement (25), insbesondere ein Feldeffekttransistor, vorgesehen ist und die elektronische Steuereinrichtung (17) dazu ausgebildet ist, das elektronische Schaltelement (25) mit einem pulsweitenmodulierten, einen Tastgrad aufweisenden Signal anzusteuern und durch Anpassung des Tastgrads des pulsweitenmodulierten Signals den durch die Spule (13) fließenden Strom auf den vorgegebenen Wert zu regeln.

7. Feststellanlage (11) nach Anspruch 6,
**dadurch gekennzeichnet,**
**dass** der Startwert der Stromregelung einem Start-Tastgrad des pulsweitenmodulierten Signals entspricht, der zu der gemessenen Versorgungsspannung in einer in einem Speicher, insbesondere der elektronischen Steuereinrichtung (17), gespeicherten Lookup-Tabelle hinterlegt ist und/oder durch die elektronische Steuereinrichtung (17) aus der gemessenen Versorgungsspannung berechnet wird.

8. Feststellanlage (11) nach Anspruch 6 oder 7,
**dadurch gekennzeichnet,**
**dass** die elektronische Steuereinrichtung (17) dazu ausgebildet ist, zur Anpassung des Tastgrads des pulsweitenmodulierten Signals den durch die Spule (13) fließenden Strom mit dem vorgegebenen Wert zu vergleichen und den Tastgrad des pulsweitenmodulierten Signals in Abhängigkeit des Vergleichs anzupassen, um den durch die Spule (13) fließenden Strom auf den vorgegebenen Wert zu regeln.

9. Feststellanlage (11) nach einem der Ansprüche 6 bis 8,
**dadurch gekennzeichnet,**
**dass** in der elektronischen Steuereinrichtung (17) ein voreingestellter Tastgrad hinterlegt ist und die elektronische Steuereinrichtung (17) dazu ausgebildet ist, beim Einschalten und vor dem Start der Stromregelung das elektronische Schaltelement (25) mit dem pulsweitenmodulierten Signal mit dem voreingestellten Tastgrad anzusteuern, wobei bevorzugt der voreingestellte Tastgrad höchstens 50% beträgt.

10. Feststellanlage (11) nach einem der vorstehenden Ansprüche,
**dadurch gekennzeichnet,**
**dass** die elektronische Steuereinrichtung (17) zur Regelung des durch die Spule (13) fließenden Stroms eine PID-Regelung umfasst.

11. Feststellanlage (11) nach einem der vorstehenden Ansprüche,
**dadurch gekennzeichnet,**
**dass** die Spule (13) als Teil eines Elektromagneten ausgeführt ist, welcher dazu vorgesehen ist, in dem bestromten Zustand der Spule (13) einen in einer Gleitschiene geführten Gleitstein des Antriebs zu blockieren, um ein automatisches Schließen des Flügels zu blockieren, oder
**dass** die Spule (13) als Teil eines elektrohydraulischen Ventils ausgeführt ist, welches dazu vorgesehen ist, in dem bestromten Zustand der Spule (13) eine geschlossene Ventilstellung einzunehmen, um einen Hydraulickreislauf in dem Antrieb zu unterbrechen, um ein automatisches Schließen des Flügels zu blockieren.

12. Feststellanlage (11) nach einem der vorstehenden Ansprüche,
**dadurch gekennzeichnet,**
**dass** die Feststellanlage (11) für eine Versorgungspannung in einem Spannungsbereich von 10V DC bis 70V DC, insbesondere 20V DC bis 56V DC, ausgelegt und die elektronische Steuereinrichtung (17) dazu ausgebildet ist, den durch die Spule (13) fließenden Strom für jede Versorgungsspannung innerhalb des Spannungsbereichs auf den vorgegebenen Wert zu regeln.

13. Feststellanlage (11) nach einem der vorstehenden Ansprüche,
**dadurch gekennzeichnet,**
**dass** der vorgegebene Wert innerhalb eines Strombereichs von 20mA DC bis 100mA DC, insbesondere 30mA DC bis 80mA DC, liegt.

14. Tür, Fenster oder dergleichen, mit einem Flügel, einem Antrieb zum automatischen Schließen des Flügels und einer Feststellanlage (11) nach einem der vorstehenden Ansprüche.

15. Verfahren zum Feststellen eines geöffneten Flügels einer Tür, eines Fensters oder dergleichen mittels einer Feststellanlage (11), wobei die Feststellanlage (11) umfasst:
eine bestrombare Spule (13), die dazu vorgesehen ist, im bestromten Zustand ein automatisches Schließen des Flügels durch einen mit dem Flügel verbundenen Antrieb zu blockieren,
einen Versorgungsspannungseingang (15) für die Spule (13), und
eine elektronische Steuereinrichtung (17),
**dadurch gekennzeichnet, dass** die elektronische Steuereinrichtung (17) die folgenden Schritte durchführt:
Messung der an dem Versorgungsspannungseingang (15) anliegenden Versorgungsspannung beim Einschalten,
Regelung des durch die Spule (13) fließenden Stroms auf den vorgegebenen Wert, wobei zur Stromregelung der durch die Spule (13) fließende Strom gemessen wird, und wobei der Startwert der Stromregelung in Abhängigkeit von der gemessenen Versorgungsspannung bestimmt wird.

## Claims

1. Hold-open installation (11) for holding open an open wing of a door, a window or the like, having an energizable coil (13) which is intended to block automatic closing of the wing in the energized state by a drive connected to the wing, and
a supply voltage input (15) for the coil (13),
**characterized by**
an electronic control device (17) which is designed, upon being switched on, to measure a supply voltage applied to the supply voltage input (15) and to regulate the current flowing through the coil (13) to a predefined value, wherein, in order to regulate the current, the current flowing through the coil (13) is measured, and wherein the starting value of the current regulation process is determined depending on the supply voltage measured.

2. Hold-open installation (11) according to Claim 1, **characterized**
**in that** a voltage divider which directly taps the supply voltage applied to the supply voltage input (15) is provided, and the electronic control device (17) is designed, upon being switched on, to measure the supply voltage applied to the supply voltage input (15) by means of the voltage divider.

3. Hold-open installation (11) according to Claim 1, **characterized**
**in that** the electronic control device (17) is designed, upon being switched on, to energize the coil (13) and to measure the supply voltage applied to the supply voltage input (15) based on the current flowing through the coil (13) upon being switched on and before the start of the current regulation process.

4. Hold-open installation (11) according to one of the preceding claims,
**characterized**
**in that** a measuring resistor (21) connected in series with the coil (13) is provided and the electronic control device (17) is designed to measure the current flowing through the coil (13) using the measuring resistor (21).

5. Hold-open installation (11) according to one of the preceding claims,
**characterized**
**in that** a parameter input (23) is provided and the electronic control device (17) is designed to set the predefined value via the parameter input (23).

6. Hold-open installation (11) according to one of the preceding claims,
**characterized**
**in that** an electronic switching element (25), in particular a field effect transistor, is provided and the electronic control device (17) is designed to control the electronic switching element (25) using a pulse-width-modulated signal having a duty cycle and to regulate the current flowing through the coil (13) to the predefined value by adjusting the duty cycle of the pulse-width-modulated signal.

7. Hold-open installation (11) according to Claim 6,
**characterized**
**in that** the starting value of the current regulation process corresponds to a starting duty cycle of the pulse-width-modulated signal, which starting duty cycle is stored for the measured supply voltage in a look-up table stored in a memory, in particular the electronic control device (17), and/or is calculated from the measured supply voltage by the electronic control device (17).

8. Hold-open installation (11) according to Claim 6 or 7,
**characterized**
**in that** the electronic control device (17) is designed, in order to adjust the duty cycle of the pulse-width-modulated signal, to compare the current flowing through the coil (13) with the predefined value and to adjust the duty cycle of the pulse-width-modulated signal on the basis of the comparison in order to regulate the current flowing through the coil (13) to the predefined value.

9. Hold-open installation (11) according to one of Claims 6 to 8,
**characterized**
**in that** a preset duty cycle is stored in the electronic control device (17) and the electronic control device (17) is designed, when it is switched on and before the start of the current regulation process, to actuate the electronic switching element (25) with the pulse-width-modulated signal at the preset duty cycle, wherein the preset duty cycle is preferably at most 50%.

10. Hold-open installation (11) according to one of the preceding claims,
**characterized**
**in that** the electronic control device (17) comprises a PID regulator in order to regulate the current flowing through the coil (13).

11. Hold-open installation (11) according to one of the preceding claims,
**characterized**
**in that** the coil (13) is designed as part of an electromagnet which is intended to block a sliding block of the drive, which is guided in a sliding rail, in the energized state of the coil (13) in order to block automatic closing of the wing, or
**in that** the coil (13) is designed as part of an electrohydraulic valve which is intended to assume a closed valve position in the energized state of the coil (13) in order to interrupt a hydraulic circuit in the drive in order to block automatic closing of the wing.

12. Hold-open installation (11) according to one of the preceding claims,
**characterized**
**in that** the hold-open installation (11) is designed for a supply voltage in a voltage range of 10 V DC to 70 V DC, in particular 20 V DC to 56 V DC, and the electronic control device (17) is designed to regulate the current flowing through the coil (13) to the predefined value for each supply voltage within the voltage range.

13. Hold-open installation (11) according to one of the preceding claims,
**characterized**
**in that** the predefined value is within a current range of 20 mA DC to 100 mA DC, in particular 30 mA DC to 80 mA DC.

14. Door, window or the like, having a wing, a drive for automatically closing the wing and a hold-open installation (11) according to one of the preceding claims.

15. Method for holding open an open wing of a door, a window or the like using a hold-open installation (11), wherein the hold-open installation (11) comprises:
an energizable coil (13) which is intended to block automatic closing of the wing in the energized state by a drive connected to the wing,
a supply voltage input (15) for the coil (13), and
an electronic control device (17),
**characterized in that** the electronic control device (17) performs the following steps:
measuring the supply voltage applied to the supply voltage input (15) upon being switched on,
regulating the current flowing through the coil (13) to the predefined value, wherein, in order to regulate the current, the current flowing through the coil (13) is measured, and wherein the starting value of the current regulation process is determined depending on the supply voltage measured.

## Revendications

1. Dispositif (11) de maintien en position fixe, pour maintenir en position fixe un vantail ouvert d'une porte, d'une fenêtre ou similaire, comprenant
une bobine (13) apte à être alimentée en courant, qui, à l'état alimenté en courant, est prévue pour maintenir en position fixe un mécanisme de fermeture automatique du vantail par un système d'entraînement relié au vantail, et
une entrée (15) de tension d'alimentation pour la bobine (13),
**caractérisé par**
un dispositif (17) de commande électronique, qui est conçu pour mesurer, lors de la mise en service, une tension d'alimentation appliquée à l'entrée (15) de tension d'alimentation et pour réguler le courant circulant à travers la bobine (13) à une valeur prédéfinie, le courant qui circule à travers la bobine (13) étant mesuré pour réguler le courant, et la valeur de départ de la régulation du courant étant déterminée en fonction de la tension d'alimentation mesurée.

2. Dispositif (11) de maintien en position fixe selon la revendication 1,
**caractérisé**
**en ce qu'**un diviseur de tension est prévu, qui prélève directement la tension d'alimentation appliquée à l'entrée (15) de tension d'alimentation, et le dispositif (17) de commande électronique est conçu pour mesurer, lors de la mise en service, la tension d'alimentation appliquée à l'entrée (15) de tension d'alimentation au moyen du diviseur de tension.

3. Dispositif (11) de maintien en position fixe selon la revendication 1,
**caractérisé**
**en ce que** le dispositif (17) de commande électronique est conçu pour alimenter la bobine (13) lors de la mise en service et pour mesurer la tension d'alimentation appliquée à l'entrée (15) de tension d'alimentation au moyen du courant circulant à travers la bobine (13) lors de la mise en service et avant le démarrage de la régulation du courant.

4. Dispositif (11) de maintien en position fixe selon une des revendications précédentes,
**caractérisé**
**en ce qu'**une résistance de mesure (21) est montée en série avec la bobine (13), et le dispositif (17) de commande électronique est conçu pour mesurer le courant circulant à travers la bobine (13) au moyen de la résistance de mesure (21).

5. Dispositif (11) de maintien en position fixe selon une des revendications précédentes,
**caractérisé**
**en ce qu'**une entrée de paramètre (23) est prévue et en ce que le dispositif (17) de commande électronique est conçu pour régler la valeur prédéfinie via l'entrée de paramètre (23).

6. Dispositif (11) de maintien en position fixe selon une des revendications précédentes,
**caractérisé**
**en ce qu'**un élément de commutation électronique (25), en particulier un transistor à effet de champ, est prévu et en ce que le dispositif (17) de commande électronique est conçu pour commander l'élément de commutation électronique (25) avec un signal modulé en largeur d'impulsion comprenant un rapport cyclique et, par adaptation du rapport cyclique du signal modulé en largeur d'impulsion, réguler le courant circulant à travers la bobine (13) à la valeur prédéfinie.

7. Dispositif (11) de maintien en position fixe selon la revendication 6,
**caractérisé**
**en ce que** la valeur de départ de la régulation du courant correspond à un facteur de cyclage de départ du signal modulé en largeur d'impulsion qui est enregistré pour la tension d'alimentation mesurée dans une table de consultation mémorisée dans une mémoire, en particulier dans le dispositif (17) de commande électronique, et/ou qui est calculé par le dispositif (17) de commande électronique à partir de la tension d'alimentation mesurée.

8. Dispositif (11) de maintien en position fixe selon la revendication 6 ou la revendication 7,
**caractérisé**
**en ce que** le dispositif (17) de commande électronique est conçu pour comparer, en vue d'adapter le facteur de modulation du signal modulé en largeur d'impulsion, le courant circulant à travers la bobine (13) à la valeur prédéfinie et pour adapter le facteur de modulation du signal modulé en largeur d'impulsion en fonction de la comparaison, afin de réguler le courant circulant à travers la bobine (13) à la valeur prédéfinie.

9. Dispositif (11) de maintien en position fixe selon une des revendications 6 à 8,
**caractérisé**
**en ce qu'**un facteur de modulation prédéfini est enregistré dans le dispositif (17) de commande électronique et en ce que le dispositif (17) de commande électronique est conçu pour commander, lors de la mise en service et avant le démarrage de la régulation du courant, l'élément de commutation électronique (25) avec le signal modulé en largeur d'impulsion avec le facteur de modulation prédéfini, le facteur de modulation prédéfini étant de préférence de 50% au maximum.

10. Dispositif (11) de maintien en position fixe selon une des revendications précédentes,
**caractérisé**
**en ce que** le dispositif (17) de commande électronique comprend une régulation PID pour réguler le courant circulant à travers la bobine (13).

11. Dispositif (11) de maintien en position fixe selon une des revendications précédentes,
**caractérisé**
**en ce que** la bobine (13) est réalisée en tant que partie d'un électroaimant qui est prévu pour maintenir en position fixe, lorsque la bobine (13) est sous tension, un coulisseau du système d'entraînement guidé dans une glissière afin d'empêcher une fermeture automatique du vantail, ou
**en ce que** la bobine (13) est réalisée en tant que partie d'une électrovanne qui est prévue pour, lorsque la bobine (13) est sous tension, prendre une position de vanne fermée afin d'interrompre un circuit hydraulique dans le système d'entraînement pour empêcher une fermeture automatique du vantail.

12. Dispositif (11) de maintien en position fixe selon une des revendications précédentes,
**caractérisé**
**en ce que** le dispositif (11) de maintien en position fixe est conçu pour une tension d'alimentation comprise dans une gamme de tension allant de 10V CC à 70V CC, en particulier de 20V CC à 56V CC, et le dispositif (17) de commande électronique est conçu pour réguler le courant circulant à travers la bobine (13) à la valeur prédéfinie pour chaque tension d'alimentation comprise dans la gamme de tension.

13. Dispositif (11) de maintien en position fixe selon une des revendications précédentes,
**caractérisé**
**en ce que** la valeur prédéfinie se situe dans une gamme de courant comprise entre 20mA CC et 100mA CC, en particulier entre 30mA CC et 80mA CC.

14. Porte, fenêtre ou similaire, avec un vantail, un système d'entraînement pour la fermeture automatique du vantail et un dispositif (11) de maintien en position fixe selon l'une des revendications précédentes.

15. Procédé pour maintenir en position fixe un vantail ouvert d'une porte, d'une fenêtre ou similaire au moyen d'un dispositif (11) de maintien en position fixe, le dispositif (11) de maintien en position fixe comprenant :
une bobine (13) apte à être alimentée en courant, qui, à l'état alimenté en courant, est prévue pour maintenir en position fixe un mécanisme de fermeture automatique du vantail par un système d'entraînement relié au vantail,
une entrée (15) de tension d'alimentation pour la bobine (13), et
un dispositif (17) de commande électronique,
**caractérisé en ce que** le dispositif (17) de commande électronique met en œuvre les étapes suivantes :
mesure de la tension d'alimentation présente à l'entrée (15) de tension d'alimentation lors de la mise sous tension,
régulation du courant circulant à travers la bobine (13) à la valeur prédéfinie, le courant circulant à travers la bobine (13) étant mesuré pour la régulation du courant, et la valeur de départ de la régulation du courant étant déterminée en fonction de la tension d'alimentation mesurée.
